# EUROPÄISCHE PATENTSCHRIFT

(11) **EP 2 275 625 B1**
(45) Veröffentlichungstag und Bekanntmachung des Hinweises auf die Patenterteilung: **07.01.2015**
(21) Anmeldenummer: 10007292.5
(22) Anmeldetag: 14.07.2010
(51) Int. Cl.: E04G 5/14, E04G 5/10, E04G 1/14, E04G 1/15

(54) **Gerüstkonstruktion für ein Hauptgerüst und zweites Gerüst, insbesondere Podestgerüsttreppe**
Scaffolding structure for main scaffolding and secondary scaffolding, particularly a scaffolding stairway
Construction d'échafaudage pour un échafaudage principal et un second échafaudage, notamment un escalier d'échafaudage

(30) Priorität: 16.07.2009 DE 202009009749 U
(43) Veröffentlichungstag der Anmeldung: 19.01.2011
(73) Patentinhaber: Wilhelm Layher Verwaltungs-GmbH, 74363 Güglingen-Eibensbach (DE)
(72) Erfinder:
(74) Vertreter: Clemens, Gerhard

(56) Entgegenhaltungen:
- CH-A- 377 521
- DE-A1- 19 946 929
- GB-A- 2 273 739

## Beschreibung

### TECHNISCHES GEBIET

Die vorliegende Erfindung betrifft eine Gerüstkonstruktion aufweisend ein Hauptgerüst mit aufeinandergesteckten Gerüstrahmen mit ersten Längsstielen und ersten Querriegeln, an denen über Anschlüsse Gerüstböden angeschlossen, insbesondere eingehängt, sind und aufweisend ein zweites Gerüst, insbesondere einer Podestgerüsttreppe, mit aufeinandergesteckten Gerüstrahmen mit zweiten Längsstielen und zweiten Querriegeln, an die Gerüstböden oder Treppeneinheiten angeschlossen, insbesondere eingehängt, sind und insbesondere mit einer Innengeländereinheit wobei der erste und zweite Querriegel des Hauptgerüsts und des zweiten Gerüsts im Wesentlichen in demselben Höhenniveau vorhanden sind, und einer Kupplungseinheit, die einen ersten Längsstiel des Hauptgerüsts und einen zweiten Längsstiel des zweiten Gerüsts über eine erste beziehungsweise zweite Anschlusseinheit lösbar verbindet.

### STAND DER TECHNIK

Um die Zugänglichkeit eines Gerüsts zu gewährleisten werden Treppentürme eingesetzt, die unmittelbar neben dem Gerüst montiert werden. Dabei werden die Längsstiele der Podestgerüsttreppe möglichst nah an den Längsstielen des Gerüsts angeordnet, damit der Abstand zwischen dem Podest der Podestgerüsttreppe und dem Gerüstboden des Gerüsts nicht zu groß wird. Dabei müssen die Längsstiele der Podestgerüsttreppe mit den benachbarten Längsstielen des Gerüsts verbunden werden. Hierzu werden beispielsweise Drehkupplungen oder kurze Gerüstrohre mit zwei Normalkupplungen eingesetzt. Bei dieser Verbindungsart entsteht ein relativ großer Spalt zwischen dem Podest der Podestgerüsttreppe und dem Gerüstbelag des Hauptgerüsts.

Der Spalt kann in der Praxis minimiert werden, wenn das vorgesetzte Feld der Podestgerüsttreppe in Längsrichtung des Gerüsts verschoben und dann näher an das Hauptgerüst herangerückt wird, indem die Stiele versetzt zueinander angeordnet werden. Es ist jedoch nicht möglich, die Podestgerüsttreppe so nahe an dem Hauptgerüst anzuordnen, dass kein Spalt entsteht. Insoweit müssen Konstruktionen eingesetzt werden, die diesen Spalt überdecken beziehungsweise in zulässigen Grenzen minimieren.

Bekannte Treppenübergangskonsolen zur Schließung des Spalts sind relativ aufwendig gestaltete Einzelkonstruktionen, die einen Anschluss an die Längsstiele aufweisen und ebenso einen Rohrverbinder für den Anschluss eines Innengeländers, das im Treppenauge aus Gerüstteilen gebildet werden kann.

Weiterhin sind sogenannte Abdeckbleche bekannt, die fixierend auf die Oberseite der Podestgerüsttreppe und die Oberseite des Gerüstbelags des Hauptgerüsts im Bereich des Spalts montiert werden.

Die Nachteile der dargestellten Lösungen zur Schließung des Spalts zwischen der Podestgerüsttreppe und dem Hauptgerüst sind insbesondere die relativ aufwendigen Konstruktionen der einzelnen Bauteile, was einen erhöhten Fertigungsaufwand und daher einen hohen Preis zur Folge hat. Des Weiteren können diese Bauteile nicht anderweitig eingesetzt werden.

Zur Absturzsicherung ist es erforderlich, dass im Treppenauge, das heißt im Bereich zwischen Podestgerüsttreppe und Hauptgerüst, außerhalb des Bereichs des Podestaustritts ein Innengeländer vorhanden ist. Diese Innengeländer werden mit Rohren und Kupplungen montiert, was einen hohen Montageaufwand bedeutet. Weiterhin wird die Treppenübergangskonsole genutzt, um Geländerstützen anzuschließen, an die Geländerholme angeschlossen werden können, wobei die Treppenübergangskonsole entsprechende Aufsteckeinheiten für die Geländerstützen aufweist. Dies bedeutet den Einsatz von vielen Einzelteilen. Gleichzeitig wird durch das Vorsehen eines Geländerholms im Bereich des Podestaustritts die Durchgangsbreite sehr stark eingeschränkt.

Eine alternative Montageanordnung für ein Innengeländer besteht darin, dass dieses an der Treppenwange unterseitig angeschlossen wird. Eine bekannte Innengeländereinheit mit einer Bügeleinheit mit zumindest zwei parallelen Schenkeln und zumindest zwei beabstandet angeordnete zu den Anschlusseinheiten zum unterseitigen Anschluss an eine Treppenwange mit jeweils zwei parallel beabstandet verlaufenden Lagerschenkeln, deren Abstand geringfügig größer ist als die Dicke der Treppenwange zeichnet sich dadurch aus, dass die Lagerschenkel als Einhängehaken ausgebildet sind. In Folge der fehlenden festen Fixierung neigt ein derartiges Innengeländer zum "Wackeln", was dem Sicherheitsgefühl einer das Geländer erfassenden Person abträglich ist.

In der CH 377 521 A ist eine Kupplungseinheit beschrieben, die über zwei Anschlusseinheiten lösbar mit zwei Längsstielen verbindbar ist und welche im Bereich zwischen den Anschlusseinheiten eine Verbindungseinheit aufweist, an die die zwei Anschlusseinheiten stirnseitig angeschlossen sind. Die Anschlusseinheiten sind dabei als Halbschalenelemente ausgebildet, die durch eine Schraubverbindung mit dem jeweiligen Gerüststiel verspannt werden. Die Verbindungseinheit ist nicht geeignet als Auflagereinheit für einen Gerüstboden eingesetzt zu werden.

Die DE 199 46 929 A1 offenbart eine Vorrichtung zur Verbindung zweier benachbarter Gerüststiele eines Systemgerüstes zur Einrüstung von Bauwerken mit nicht rechtwinkligen Grundriss. Zur Verbindung zweier benachbarter Gerüststiele wird ein Verbindungsstück eingesetzt, das wenigstens zwei Anschlussköpfe aufweist, die als Keilköpfe ausgebildet sind, die bei der Montage in Ausnehmungen von Rosetten der anzuschließenden Längsstiele klemmend eingeschlagen werden.

Diese Verbindungsstücke dienen nicht als Auflager von Gerüstböden. Dieses Dokument offenbart eine Gerüstkonstruktion nach dem Oberbegriff des Anspruchs 1.

In der GB 2 273 739 A ist eine Verbindungseinheit zur Verbindung von vier Gerüststielen beschrieben, die eine Viereckumfangskontur, wobei in jedem Eckbereich eine als Halbkupplung ausgebildete Anschlusseinheit vorhanden ist. Die Anschlusseinheiten sind über Randträger und diagonal verlaufende Träger miteinander verbunden. Diese Verbindungseinheit ist nicht geeignet, benachbarte Gerüstkonstruktionen spaltfrei miteinander zu verbinden unter Einsatz von zusätzlichen Gerüstböden.

### DARSTELLUNG DER ERFINDUNG

Ausgehend von dem genannten Stand der Technik liegt der vorliegenden Erfindung das technische Problem beziehungsweise die Aufgabe zugrunde eine konstruktiv einfache Lösung für die Spaltabdeckung und das Innengeländer einer Gerüstkonstruktion mit einem Hauptgerüst und einem benachbarten zweiten Gerüst anzugeben, welches nahezu ausschließlich mit bestehenden Bauteilen realisiert werden kann und dessen Montage- beziehungsweise Demontageaufwand gering ist. Weiterhin soll eine Kupplungseinheit angegeben werden, die problemlos in die oben genannte Aufgabenstellung integriert werden kann und wirtschaftlich hergestellt werden kann und einfach montiert und demontiert werden kann. Schließlich soll noch eine Innengeländereinheit zur Verfügung gestellt werden, die wirtschaftlich hergestellt werden kann, schnell montiert und demontiert werden kann und kein Wackelverhalten zeigt.

Die erfindungsgemäße Gerüstkonstruktion der eingangs genannten Art ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche.

Die erfindungsgemäße Gerüstkonstruktion zeichnet sich sinngemäß dadurch aus, dass die Kupplungseinheit im Bereich zwischen der ersten und zweiten Anschlusseinheit eine Lagereinheit aufweist, an die die erste und zweite Anschlusseinheit stirnseitig angeschlossen ist und sich die Oberkante der Lagereinheit im angeschlossenen Zustand der Kupplungseinheit auf demselben Höhenniveau befindet wie der erste Querriegel des Hauptgerüsts und ein zusätzlicher Gerüstboden mit stirnseitig zumindest zwei Anschlüssen mit einem Anschluss an der Lagereinheit und mit dem anderen Anschluss am ersten Querriegel des Hauptgerüsts angeschlossen, insbesondere eingehängt, ist.

Eine besonders vorteilhafte Weiterbildung der erfindungsgemäßen Gerüstkonstruktion zeichnet sich dadurch aus, dass der zusätzliche Gerüstboden als Seriengerüstboden, insbesondere mit einer Breite von ca. 19 cm (Zentimeter), und über die gesamte Feldlänge zweier in Längsrichtung beabstandeten Gerüstrahmen des Hauptgerüsts verlaufend ausgebildet ist.

Bevorzugt weist die Lagereinheit ein, insbesondere nach oben offenes, U-Profil oder vertikal oder horizontal verlaufendes Hohlprofil oder sonstiges Profil auf, was hinsichtlich einer wirtschaftlichen Fertigung besonders vorteilhaft ist, da Profilformen eingesetzt werden können, die als Bauteile des Systemgerüsts vorhanden sind und lediglich entsprechend abgelängt werden müssen.

Eine hinsichtlich einer einfachen und schnellen Montage besonders vorteilhafte Ausgestaltung der erfindungsgemäßen Gerüstkonstruktion zeichnet sich dadurch aus, dass der Anschluss des Gerüstbodens in das Profil der Lagereinheit eingehängt ist oder das Profil der Lagereinheit von oben umgreift.

Bezüglich einer exakten Positionierung des zusätzlichen Gerüstbodens ist es besonders vorteilhaft, die Länge der Lagereinheit im Wesentlichen entsprechend der Breite des Anschlusses des zusätzlichen Gerüstbodens oder geringfügig größer auszubilden.

Mit der neuen Gerüstkonstruktion mit Kupplungseinheit, die auch als Distanzkupplung bezeichnet werden kann, wird einerseits in einfacher Art und Weise eine zuverlässige Verbindung der benachbarten Längsstiele des Hauptgerüsts und der Podestgerüsttreppe ermöglicht und gleichzeitig eine Lagereinheit für einen Gerüstboden zur Verfügung gestellt, so dass sich der Spalt zwischen dem Hauptgerüst und der Podestgerüsttreppe in einfacher Art und Weise minimieren lässt, nämlich durch Einsatz eines Gerüstbodens, der auch als Bauteil auch bei dem Hauptgerüst eingesetzt wird. Mit einem Anschluss wird der Gerüstboden in die Lagereinheit eingehängt und mit dem anderen Anschluss wird der Gerüstboden in den ersten Querriegel des Hauptgerüsts eingehängt. Ein weiterer Vorteil ist die breite Trittfläche im Längsbereich, da der Seriengerüstboden über die komplette Länge des Gerüstfelds reicht und nicht nur den Spalt im Bereich des Treppenpodests schließt. Dies erhöht die Arbeitssicherheit.

Mit der erfindungsgemäßen Gerüstkonstruktion ist es problemlos möglich, den Spalt auf die gesetzlich geforderten 2,5 cm (Zentimeter) zu minimieren. Sowohl die Podestaustrittsfläche als auch der zusätzliche Gerüstboden als auch die Gerüstböden des Hauptgerüsts befinden sich auf einem Höhenniveau, so dass keine Stolperfalle gegeben ist. Die Montage beziehungsweise Demontage gestaltet sich äußerst einfach und es werden Großserienbauelemente eingesetzt, was eine wirtschaftliche Herstellung gewährleistet.

Eine besonders bevorzugte Ausgestaltung der erfindungsgemäßen Gerüstkonstruktion zeichnet sich dadurch aus, dass die Gerüstrahmen des Hauptgerüsts und des zweiten Gerüsts ein im Eckbereich zwischen Längsstiel und Querriegel angeordnetes Knotenblech mit Eckausnehmung aufweisen und die ersten beziehungsweise zweite Anschlusseinheit der Kupplungseinheit im Bereich der Eckausnehmung jeweils an den ersten beziehungsweise zweiten Längsstiel angeschlossen sind. Als Gerüstrahmen des Hauptgerüsts und des zweiten Gerüsts (Podestgerüsttreppe) werden bevorzugt Rahmen aus dem Layher-Blitz-Gerüstsystem (eingetragene Marke) eingesetzt, die sich in der Praxis seit Jahren bewährt haben.

Die erfindungsgemäße Gerüstkonstruktion zeichnet sich gemäß einer weiteren Ausgestaltung dadurch aus, dass die Kupplungseinheit im Bereich zwischen der ersten und zweiten Anschlusseinheit eine Lagereinheit aufweist an der ein Anschluss eines Gerüstbodens anschließbar, insbesondere einhängbar oder von oben übergreifend anordenbar ist, wobei die erste und zweite Anschlusseinheit jeweils stirnseitig gegenüberliegend an der Lagereinheit vorhanden sind.

Eine konstruktiv besonders einfache Ausgestaltung, die den Einsatz bestehender Gerüstbeläge zur Schließung des Spalts gewährleistet, zeichnet sich dadurch aus, dass die Lagereinheit einen nach oben offenen U-förmigen Profilbereich aufweist, wobei die Stege des Profilbereichs von der ersten zur zweiten Anschlusseinheit verlaufen.

Eine konstruktiv besonders einfache und eine hohe Tragfähigkeit gewährleistende Ausführungsform, die zudem wirtschaftlich hergestellt werden kann zeichnet sich dadurch aus, dass die Lagereinheit zwei übereinander angeordnete U-Profilbereiche aufweist, wobei die erste beziehungsweise zweite Anschlusseinheit an den unteren Profilbereich angeschlossen, insbesondere angeschweißt, ist. Dabei entsprechen die U-Profilbereiche U-Profilen, die auch bei der Herstellung der Gerüstrahmen eingesetzt werden, so dass eine äußerst wirtschaftliche Herstellung gewährleistet ist, das heißt kein besonders gestaltetes Profil entwickelt werden muss, um die Lagereinheit umzusetzen.

In einer alternativen Ausgestaltung kann die Lagereinheit auch als Hohlprofileinheit, insbesondere Rechteck-, Quadrat- oder Rundrohrprofil, oder sonstiges Profil ausgebildet sein.

In einer vorteilhaften Ausgestaltung ist die Längsachse des Hohlprofils senkrecht zur gedachten Verbindungsachse der beiden Anschlusseinheiten angeordnet, so dass der Anschluss des zusätzlichen Gerüstbodens in einfacher Art und Weise eingehängt werden kann. Alternativ kann das Hohlprofil auch so angeordnet sein, dass dessen Längsachse parallel zur gedachten Verbindungsachse der beiden Anschlusseinheiten verläuft, so dass der Anschluss des zusätzlichen Gerüstbodens von oben her übergreifend auf das Profil aufgesetzt werden kann.

Eine konstruktiv besonders einfache hinsichtlich der Montage und Demontage schnell umzusetzende Ausführungsgestaltung zeichnet sich dadurch aus, dass die erste und zweite Anschlusseinheit jeweils als Halbkupplung mit einem verschwenkbaren und lösbar verspannbaren Halbschalenelement ausgebildet ist.

Die Länge der Lagereinheit entspricht im Wesentlichen der Breite eines Anschlusses eines zusätzlichen Gerüstbodens und liegt beispielsweise bevorzugt im Bereich zwischen 5 cm bis 15 cm (Zentimeter), so dass eine Einhängekralle eines Seriengerüstbodens beispielsweise aus dem Layher-Blitz-Gerüstsystem (eingetragen Marke) problemlos angeschlossen werden kann.

Ein großer Vorteil der erfindungsgemäßen Gerüstkonstruktion mit Kupplungseinheit besteht darin, dass die U-Distanzkupplung die im Stand der Technik häufig eingesetzte Drehkupplung ersetzt, was weniger Zusatzkosten verursacht und für das Schließen des Spalts zwischen der Gerüsttreppe und dem Hauptgerüst Serienböden, bevorzugt mit 19 cm (Zentimeter) Breite, aus dem Materialbestand des Gerüstbauers verwendet werden können. Derartige Serienböden werden nämlich auch als Gerüstboden für Hauptgerüste eingesetzt.

Als Material für die Profileinheit und Lagereinheit kann Stahl, Aluminium oder Metallguß eingesetzt werden.

Die erfindungsgemäße Gerüstkonstruktion mit Innengeländereinheit geht von folgenden bekannten Merkmalen aus: Einer Bügeleinheit mit zumindest zwei parallelen Schenkeln und zumindest zwei beabstandet angeordnete zu den Anschlusseinheiten zum unterseitigen Anschluss an eine Treppenwange mit jeweils zwei parallel beabstandet verlaufenden Lagerschenkeln, deren Abstand geringfügig größer ist als die Dicke der Treppenwange und zeichnet sich dadurch aus, dass die freien Endbereiche der Anschlusseinheiten im an die Treppenwange angeschlossenen Zustand über die Treppenwange hinausragen und mittels einer Spannkonstruktion an der Treppenwange verspannbar sind.

Bei einer besonders vorteilhaften konstruktiv einfach zu gestaltenden Ausführungsform zeichnet sich die Spannverbindung dadurch aus, dass diese als Schraubenverbindung ausgebildet ist.

Eine vorteilhafte Ausführungsvariante, die eine hohe Montagefreundlichkeit gewährleistet, zeichnet sich dadurch aus, dass die Spannkonstruktion beziehungsweise Schraubenverbindung eine an einem Lagerschenkel über eine Drehachse angeschlossene Baueinheit aufweist, die zum anderen Lagerschenkel schwenkbar und lösbar verspannbar ist.

Um zu gewährleisten, dass die Schenkel im eingebauten Zustand eine im Wesentlichen horizontale Position einnehmen zeichnet sich eine vorteilhafte Ausgestaltung dadurch aus, dass die Schenkel eine unterschiedliche Länge aufweisen und an dem dem Endschenkel gegenüberliegenden Endbereich ein beide Schenkel verbindendes Verbindungsprofil angeordnet ist, dessen Neigung zu den Schenkeln im Wesentlichen der Neigung einer Treppenwange entspricht.

Eine konstruktiv besonders einfache, wirtschaftlich herstellbare und einfach zu montierende vorteilhafte Weiterbildung zeichnet sich dadurch aus, dass die Schraubverbindung einen drehbar am Endbereich eines Lagerschenkels gelagerten Bolzen aufweist, der die Drehachse bildet, und an den Bolzen rechtwinklig eine Gewindestange angeschlossen ist, die in ein an dem gegenüberliegenden Schenkel vorhandenen nach oben offenen Schlitz einführbar ist und von außen mittels einer Mutter verspannbar ist.

Bevorzugt sind die beiden Lagerschenkel als Flansche eines U-Profils ausgebildet, was die Bauteilevielfalt reduziert und einfache Anschlussmöglichkeiten gewährleistet.

Die erfindungsgemäße Gerüstkonstruktion mit Innengeländereinheit ersetzt aufwendige Konstruktionen am Treppenauge wie sie im Stand der Technik bekannt sind. Die Befestigung erfolgt einfach über zwei U-förmig angeordnete Bügel, die um die Treppenwange greifen und in einfacher Art und Weise verschraubt und damit an der Treppenwange verspannt werden. Die Vorteile der erfindungsgemäßen Innengeländereinheit bestehen in einer sehr schnellen Montage, einem wackelfreien Sitz, einer Gewährleistung einer ausreichend großen Durchgangsbreite im Podestbereich der Treppe, da in diesem Bereich keine störenden Geländerbauteile vorhanden sind, einem minimalen Materialaufwand und einem äußerst geringen Transportvolumen und -gewicht.

Die Innengeländereinheit kann aus Stahl oder Aluminium bestehen.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Es zeigen:
- Fig. 1: ausschnittsweise Darstellung eines Hauptgerüsts mit mehreren Gerüstfeldern, bei dem in einem Gerüstfeld benachbart eine Podestgerüsttreppe vorgelagert ist, die mit Kupplungseinheiten mit dem Hauptgerüst verbunden ist,
- Fig. 2: schematischer Vertikalschnitt durch die Konstruktion gemäß Fig. 1,
- Fig. 3: schematischer Längsschnitt durch die Konstruktion gemäß Fig. 1,
- Fig. 4: schematische Detaildarstellung des Details A gemäß Fig. 1 bis 3 im Bereich des Spalts zwischen der Podestgerüsttreppe und dem Hauptgerüst mit angeschlossener Kupplungseinheit und eingesetztem zusätzlichem Gerüstbelag in Stirnansicht,
- Fig. 5: schematische Draufsicht auf das Detail gemäß Fig. 4,
- Fig. 6: schematische Seitenansicht einer Kupplungseinheit mit einer nach oben offenen Lagereinheit zum Einhängen eines Anschlusses eines zusätzlichen Gerüstbodens,
- Fig. 7: schematische Draufsicht auf die Kupplungseinheit gemäß Fig. 6,
- Fig. 8: schematischer Schnitt entlang Schnittführung A-A der Kupplungseinheit gemäß Fig. 6,
- Fig. 9: schematische Schnittdarstellung einer Kupplungseinheit mit einem vertikal angeordneten nach oben offenen Hohlprofil als Lagereinheit zum Einhängen eines Anschlusses eines zusätzlichen Gerüstbodens,
- Fig. 10: schematische Schnittdarstellung einer Kupplungseinheit mit einem horizontal verlaufendem Hohlprofil als Lagereinheit zum übergreifenden Anordnen eines Anschlusses eines zusätzlichen Gerüstbodens,
- Fig. 11: schematische Seitenansicht einer an eine Treppenwange unterseitig angeschlossenen Innengeländereinheit mit einer Spannkonstruktion zum Anschluss an die Treppenwange,
- Fig. 12: schematische Seitenansicht der Spanneinheit gemäß Fig. 9,
- Fig. 13: schematischer Schnitt durch die Spanneinheit gemäß Fig. 10,
- Fig. 14: schematische Detail-Stirnansicht der Spannkonstruktion nach Fig. 10.

### WEGE ZUM AUSFÜHREN DER ERFINDUNG

In den Fig. 1 bis 3 ist ein Ausschnitt aus einem Hauptgerüst 12 schematisch dargestellt, das im Ausführungsbeispiel als Layher-Blitz-Gerüst (eingetragene Marke) ausgebildet ist. Dieses Hauptgerüst 12 weist aufeinandergesteckte Gerüstrahmen auf, die erste Längsstiele 14 und erste Querriegel 16 besitzen. Die Feldlänge eines Felds des Hauptgerüsts, das heißt der Abstand der Gerüstrahmen in Längsrichtung wird durch in die ersten Querriegel 16 eingehängte Gerüstböden 18 bestimmt.

Vor einem Gerüstfeld des Hauptgerüsts 12 ist ein zweites Gerüst 20 aufgestellt, das als Podestgerüsttreppe 20 ausgebildet ist. Auch diese Podestgerüsttreppe 20 weist aufeinandergesteckte Gerüstrahmen mit zweiten Längsstielen 22 und zweiten Querriegeln 24 auf, wobei an die zweiten Querriegel 24 Treppeneinheiten 26 angeschlossen sind, die auf Höhe des Belags des Hauptgerüsts 12 jeweils eine Podestfläche 28 bilden.

Die außenseitigen ersten Längsstiele 14 des Hauptgerüsts 12 und die dem Hauptgerüst 12 zugewandten zweiten Längsstiele 22 der Podestgerüsttreppe 20 sind in unmittelbarer Nachbarschaft angeordnet. Benachbarte Längsstiele 12, 22 müssen zur Ankopplung der Podestgerüsttreppe 20 an das Hauptgerüst 12 über eine Kupplungseinheit miteinander verbunden werden, so dass auch die Standsicherheit der Podestgerüsttreppe 20 gegeben ist.

Dieser Kupplungsbereich ist in den Fig. 1 bis 3 als Detail A bezeichnet, in dem eine Gerüstkonstruktion 10 angeordnet ist, die anhand der Fig. 4 bis 10 im Folgenden näher beschrieben wird.

Die Kupplungseinheit 30, die zur Verbindung des ersten Längsstiels 14 mit dem zweiten Längsstiel 22 verwendet wird, ist in den Fig. 6 bis 8 im Einzelnen schematisch dargestellt. Die Kupplungseinheit 30 besitzt eine relativ kurze Lagereinheit 36, die ein oberes Profil 48 und ein unteres Profil 49 aufweist, wobei beide Profile 48, 49 als U-Profile mit nach oben weisenden Flanschen ausgebildet sind, und die Flansche des unteren Profils 49 unterseitig an das obere Profil 48 angeschweißt sind. Dadurch entsteht eine Lagereinheit 36 mit einem nach oben offenen U-förmigen Bereich und einen darunter angeordneten Hohlprofilbereich. Die Länge der Lagereinheit 36 ist so gewählt, dass ein Anschluss 42, insbesondere Einhängekralle, eines zusätzlichen Gerüstbodens 40 eingehängt werden kann.

An den beiden Stirnseiten der Lagereinheit 36 ist eine erste und eine zweite Anschlusseinheit 32, 34 gegenüberliegend an das untere Profil 49 angeschlossen. Die Stege der beiden Profile verlaufen von der ersten Anschlusseinheit 32 zur zweiten Anschlusseinheit 34 hin. Die beiden Anschlusseinheiten 32, 34 sind als Halbkupplungselemente ausgebildet, die jeweils ein um eine vertikale Drehachse 76 drehbares Halbschalenelement 52 aufweisen, welches über eine Schraubverbindung 78 an einen Längsstiel verspannt werden kann. Ein zweites Halbschalenelement 53 ist jeweils fest an der Stirnseite des unteren Profils 49 der Lagereinheit 36 angeschlossen. Die gedachte Verbindungsachse der beiden Anschlusseinheiten ist mit dem Bezugszeichen 82 versehen.

Der Einsatz einer derartigen Kupplungseinheit 30 im Bereich des Detailpunkts A innerhalb einer Gerüstkonstruktion 10 zur Minimierung des Spalts zwischen der Podestfläche 38 und der Fläche der Gerüstböden 18 unter Einsatz eines zusätzlichen Gerüstbodens 40 ist in den Fig. 4 und 5 näher dargestellt. Im Eckbereich zwischen erstem Längsstiel 14 und erstem Querriegel 16 beziehungsweise zweitem Längsstiel 22 und zweitem Querriegel 24 ist bei dem Gerüstrahmen jeweils ein Eckknotenblech 44 vorhanden, das eine Eckausnehmung 46 aufweist.

Der erste Längsstiel 14 und der zweite Längsstiel 22 weisen einen Abstand A auf, da diese in der Praxis nicht näher zueinander gestellt werden können, da die Standfußkonstruktion des Hauptgerüsts und der Podestgerüsttreppe vorgegebene Auflagerflächen benötigt. Dadurch entsteht zwischen der Podestfläche 28 und dem auf demselben Höhenniveau befindlichen Gerüstboden 18 des Hauptgerüsts 12 ein Spalt vorhanden, dessen Breite minimiert werden muss.

Hier kommt nun die Kupplungeinheit 30 zum Einsatz, die einerseits den ersten Längsstiel 14 mit dem zweiten Längsstiel 22 zuverlässig koppelt und gleichzeitig eine Lageraufnahme für einen Anschluss 42, insbesondere Einhängekralle, eines zusätzlichen Gerüstbodens 40 zur Verfügung stellt. Die erste und zweite Anschlusseinheit 32, 34 der Kupplungseinheit 30 sind auf Höhe der Eckausnehmung 46 an die Längsstiele 14, 22 angeschlossen. In dieser Anschlussposition befindet sich die Lagereinheit 36 der Kupplungseinheit 30 mit ihrem U-förmigen nach oben offenen oberen Profil 48 auf Höhe des ersten Querriegels 16 des Hauptgerüsts 12 und des zweiten Querriegels 24 der Podestgerüsttreppe 20.

Zur Minimierung des Spalts wird nun ein zusätzlicher Gerüstboden 40 mit einem Anschluss 42 (Einhängekralle) in die Lagereinheit 36 eingehängt, wobei der zweite Anschluss 42 (Einhängekralle) in den ersten Querriegel 16 des Hauptgerüsts 12 eingehängt wird. Dabei schließt der zusätzliche Gerüstboden 40 unmittelbar an den bestehenden Gerüstboden 18 des Hauptgerüsts 12 an. Zwischen dem zusätzlichen Gerüstboden 40 und der Podestfläche 28 der Podestgerüsttreppe 20 verbleibt ein Restspalt 38, der die zulässige Breite von 2,5 cm (Zentimeter) nicht überschreitet.

Der zusätzliche Gerüstboden 40 verläuft über die gesamte Feldlänge eines Gerüstfelds des Hauptgerüsts, das heißt über die Feldlänge im Bereich der Podestgerüsttreppe 20, so dass in diesem Bereich eine verbreiterte Arbeitsfläche vorhanden ist. Der zusätzliche Gerüstboden 40 ist im Ausführungsbeispiel als Seriengerüstboden mit einer Breite von 19 cm (Zentimeter) ausgebildet, welcher Seriengerüstboden auch als Gerüstboden für das Hauptgerüst verwendet werden kann. Somit muss zur Spaltminimierung kein Sonderbauteil eingesetzt werden, sondern ein Serienbauteil, das jeder Gerüstbauer zur Verfügung hat.

In Fig. 9 ist ein Querschnitt einer zweiten Ausführungsvariante einer Kupplungseinheit 30.1 dargestellt. Die zwischen den Anschlusseinheiten 32 und 34 vorhandene Lagereinheit 36.1 ist dabei als nach oben offenes durchgehendes Hohlprofil ausgebildet, das heißt dessen Längsachse verläuft vertikal zu der Verbindungsachse 82. Die Innenabmessungen des Hohlprofils sind dabei so gewählt, dass ein Anschluss 42, insbesondere eine Einhängekralle, des zusätzlichen Gerüstbodens 40 eingehängt werden kann.

In Fig. 10 ist eine dritte Ausführungsvariante einer Kupplungseinheit 30.2 dargestellt. Die zwischen den Anschlusseinheiten 32, 34 vorhandene Lagereinheit 36.2 ist dabei als horizontal verlaufendes Hohlprofil ausgebildet, das heißt dessen Längsachse verläuft parallel zu der Verbindungsachse 82. Bei dieser Ausführungsvariante kommt ein zusätzlicher Gerüstboden 40 zum Einsatz, dessen Anschluss 42.1 so ausgebildet ist, dass er das Hohlprofil oberseitig formschlüssig umgreift.

In den Fig. 11 bis 14 ist eine Innengeländereinheit 50 dargestellt, die im Bereich des Treppenauges unterseitig an eine Treppenwange 58 anschließbar ist und die der Arbeitssicherheit dient. Die Innengeländereinheit 50 weist einen ersten oberen Schenkel 54.1 und einen beabstandet parallel zum oberen Schenkel 54.1 verlaufenden unteren Schenkel 54.2 auf. Im in Fig. 11 rechten Eckbereich ist der obere Schenkel 54.1 mit dem unteren Schenkel 54.2 über einen rechtwinklig zu den Schenkeln 54.1, 54.2 verlaufenden Endschenkel 56 einstückig verbunden. Die Schenkel 54.1, 54.2, 56 sind als Rundprofile ausgebildet.

Der obere Schenkel 54.1 ist kürzer ausgebildet als der untere Schenkel 54.2. Im linken Endbereich des oberen Schenkels 54.1 und des unteren Schenkels 54.2 ist ein Verbindungsprofil 62 angeschlossen, das aufgrund der unterschiedlichen Länge der Schenkel 54.1, 54.2 geneigt zu diesen vorhanden ist. Die Neigung ist in Fig. 11 schematisch mit dem Bezugszeichen 74 versehen. Das Verbindungsprofil 62 ist als Hohlprofil ausgebildet. Die Neigung 74 des Verbindungsprofils 62 entspricht im Wesentlichen der Neigung der Treppenwange 58 zur Horizontalen.

An dem Verbindungsprofil 62 sind auf der den Schenkeln 54, 56 gegenüberliegenden Seite, im Wesentlichen senkrecht zur Längsrichtung des Verbindungsprofils 62 verlaufende auskragende in Längsrichtung beabstandete Anschlusseinheiten vorhanden, die jeweils in Querrichtung beabstandete zwei Lagerschenkel 60 aufweisen, die Bestandteil eines U-Profils sind, dessen Steg mit dem Verbindungsprofil 62 verbunden ist. Der Abstand der beiden Lagerschenkel 60 untereinander ist geringfügig größer als die Dicke der Treppenwange 58 und die Länge der Lagerschenkel 60 ist größer als die Höhe der Treppenwange 58, so dass die Innengeländereinheit 50 mit den Lagerschenkeln 60 auf die Treppenwange 58 aufgeschoben werden kann und in diesem Zustand die Lagerschenkel 60 über die Treppenwange 58 hinaus verlängert vorhanden sind.

In diesem Verlängerungsbereich ist eine Spannkonstruktion 80 vorhanden, die als Schraubenkonstruktion ausgebildet ist. Dabei ist im freien Endbereich eines Lagerschenkels 60 ein Bolzen 64 vorhanden, der eine Drehachse 72 bildet. Der Bolzen 72 verläuft hierbei parallel zum Verbindungsprofil 62. Mittig und rechtwinklig ist an den Bolzen 64 eine Gewindestange 66 angeschlossen, die zu dem anderen Lagerschenkel 60 hin aufgrund der Drehbarkeit des Bolzens 64 verschwenkt werden kann. Der andere Lagerschenkel 60 weist in seinem oberen Endbereich einen nach oben offenen Schlitz 68 auf, in den die Gewindestange 66 hineingeschwenkt werden kann. Anschließend wird auf die Gewindestange 66 eine Mutter 70 aufgeschraubt, mittels derer die Lagerschenkel 60 und damit die Innengeländereinheit 50 dauerhaft zuverlässig und wackelfrei an der Treppenwange 58 befestigt werden.

## Patentansprüche

1. Gerüstkonstruktion (10) aufweisend ein Hauptgerüst (12) mit aufeinandergesteckten Gerüstrahmen mit ersten Längsstielen (14) und ersten Querriegeln (16), an denen über Anschlüsse (17) Gerüstböden (18) angeschlossen, insbesondere eingehängt, sind und aufweisend ein zweites Gerüst (20), insbesondere einer Podestgerüsttreppe (20), mit aufeinandergesteckten Gerüstrahmen mit zweiten Längsstielen (22) und zweiten Querriegeln (24), an die Gerüstböden oder Treppeneinheiten (26) angeschlossen, insbesondere eingehängt, sind, wobei der erste und zweite Querriegel (16, 24) des Hauptgerüsts (12) und des zweiten Gerüsts im Wesentlichen in demselben Höhenniveau vorhanden sind, und
- einer Kupplungseinheit (30, 30.1, 30.2), die einen ersten Längsstiel (14) des Hauptgerüsts (12) und einen zweiten Längsstiel (22) des zweiten Gerüsts (20) über eine erste beziehungsweise zweite Anschlusseinheit (32, 34) lösbar verbindet,
und
- die Kupplungseinheit (30, 30.1, 30.2) im Bereich zwischen der ersten und zweiten Anschlusseinheit (32, 34) eine Lagereinheit (36) aufweist, an die die erste und zweite Anschlusseinheit (32, 34) stirnseitig angeschlossen ist, **dadurch gekennzeichnet, dass** sich die Oberkante der Lagereinheit (36) im angeschlossenen Zustand der Kupplungseinheit (30, 30.1, 30.2) auf demselben Höhenniveau befindet wie der erste Querriegel (16) des Hauptgerüsts (12) und ein zusätzlicher Gerüstboden (40) mit stirnseitig zumindest zwei Anschlüssen (42,42.1) mit einem Anschluss an der Lagereinheit (36) und mit dem anderen Anschluss am ersten Querriegel (16) des Hauptgerüsts (12) angeschlossen, insbesondere eingehängt, ist.

2. Gerüstkonstruktion nach Anspruch 1,
- **dadurch gekennzeichnet, dass**
- der zusätzliche Gerüstboden (40) als Seriengerüstboden, insbesondere mit einer Breite von ca. 19 cm (Zentimeter), und über die gesamte Feldlänge zweier in Längsrichtung beabstandeten Gerüstrahmen des Hauptgerüsts (12) verlaufend ausgebildet ist.

3. Gerüstkonstruktion nach Anspruch 1 oder 2,
- **dadurch gekennzeichnet, dass**
- die Lagereinheit (36, 36.1, 36.2) zumindest ein, insbesondere nach oben offenes, U-Profil (48) oder vertikal oder horizontal verlaufendes Hohlprofil (36.1, 36.2) oder sonstiges Profil aufweist.

4. Gerüstkonstruktion nach einem oder mehreren der vorstehenden Ansprüche,
- **dadurch gekennzeichnet, dass**
- der Anschluss (42, 42.1) des Gerüstbodens (40) in das Profil eingehängt ist oder das Profil von oben her übergreift.

5. Gerüstkonstruktion nach einem oder mehreren der vorstehenden Ansprüche,
- **dadurch gekennzeichnet, dass**
- die Länge der Lagereinheit (30) im Wesentlichen der Breite des Anschlusses (42, 42.1) des zusätzlichen Gerüstbodens (40) entspricht.

6. Gerüstkonstruktion nach einem oder mehreren der vorstehenden Ansprüche,
- **dadurch gekennzeichnet, dass**
- die Gerüstrahmen des Hauptgerüsts (12) und des zweiten Gerüsts (20) ein im Eckbereich zwischen Längsstiel und Querriegel angeordnetes Knotenblech (44) mit Eckausnehmung (46) aufweisen und die ersten beziehungsweise zweite Anschlusseinheit (32, 34) der Kupplungseinheit (30) im Bereich der Eckausnehmung (46) jeweils an den ersten beziehungsweise zweiten Längsstiel (14, 22) angeschlossen sind.

7. Gerüstkonstruktion nach Anspruch 3,
- **dadurch gekennzeichnet, dass**
- die Lagereinheit (36) zwei übereinander angeordnete U-Profilbereiche (48, 49) aufweist, wobei die erste beziehungsweise zweite Anschlusseinheit (32, 34) an den unteren Profilbereich angeschlossen, insbesondere angeschweißt, ist.

8. Gerüstkonstruktion nach Anspruch 3,
- **dadurch gekennzeichnet, dass**
- die Lagereinheit (36.1, 36.2) als Hohlprofil, insbesondere Rechteck-, Quadrat oder Rundrohrprofil, oder sonstiges Profil ausgebildet ist, wobei
- die Längsachse des Hohlprofils senkrecht oder parallel zu einer gedachten Verbindungsachse (82) der beiden Anschlusseinheiten (32, 34) verläuft.

9. Gerüstkonstruktion nach einem oder mehreren der Ansprüche 1 bis 8,
- **dadurch gekennzeichnet, dass**
- die erste und zweite Anschlusseinheit (32, 34) jeweils als Halbkupplung mit einem verschwenkbaren und lösbar verspannbaren Halbschalenelement (52) ausgebildet ist.

10. Gerüstkonstruktion nach einem oder mehreren der Ansprüche 1 bis 9,
- **dadurch gekennzeichnet, dass**
- die Länge der Lagereinheit (36) im Wesentlichen der Breite eines Anschlusses (42) eines zusätzlichen Gerüstbodens (40) entspricht, insbesondere im Bereich zwischen 5 cm bis 15 cm (Zentimeter) liegt.

11. Gerüstkonstruktion nach einem oder mehreren der Ansprüche 1 bis 10,
- **gekennzeichnet durch**
- eine Innengeländereinheit (50) die an eine Treppenwange (58) angeschlossen ist, mit
- einer Bügeleinheit mit zumindest zwei parallelen Schenkeln (54.1, 54.2) und
- zumindest zwei beabstandet angeordnete zu den Anschlusseinheiten (58.1, 58.2) zum unterseitigen Anschluss an eine Treppenwange mit jeweils zwei parallel beabstandet verlaufenden Lagerschenkeln (60), deren Abstand geringfügig größer ist als die Dicke der Treppenwange (58), wobei
- die freien Endbereiche der Anschlusseinheiten (58.1, 58.2) im an die Treppenwange (58) angeschlossenen Zustand über die Treppenwange (58) hinausragen und mittels einer Spannkonstruktion (80), insbesondere Schraubenverbindung an der Treppenwange (58) verspannbar sind.

12. Gerüstkonstruktion nach Anspruch 11,
- **dadurch gekennzeichnet, dass**
- die Spannkonstruktion (80) beziehungsweise Schraubenverbindung eine an einem Lagerschenkel (60) über eine Drehachse (72) angeschlossene Baueinheit aufweist, die zum anderen Lagerschenkel (60) schwenkbar und lösbar verspannbar ist.

13. Gerüstkonstruktion nach Anspruch 11 oder 12,
- **dadurch gekennzeichnet, dass**
- die Schenkel (54.1, 54.2) eine unterschiedliche Länge aufweisen und an dem dem Endschenkel (56) gegenüberliegenden Endbereich ein beide Schenkel verbindendes Verbindungsprofil (62) angeordnet ist, dessen Neigung (74) zu den Schenkeln im Wesentlichen der Neigung (74) einer Treppenwange zur Horizontalen entspricht.

14. Gerüstkonstruktion nach einem oder mehreren der Ansprüche 11 bis 13,
- **dadurch gekennzeichnet, dass**
- die Schraubverbindung einen drehbar am Endbereich eines Lagerschenkels (60) gelagerten Bolzen (64) aufweist, der die Drehachse (72) bildet, und an den Bolzen (64) rechtwinklig eine Gewindestange (66) angeschlossen ist, die in ein an dem gegenüberliegenden Schenkel vorhandenen nach oben offenen Schlitz (68) einführbar ist und von außen mittels einer Mutter (70) verspannbar ist.

15. Gerüstkonstruktion nach einem oder mehreren der Ansprüche 11 bis 14,
- **dadurch gekennzeichnet, dass**
- die Lagerschenkel (60) als Flansche eines U-Profils ausgebildet sind.

## Claims

1. Scaffold construction (10) having a main scaffold (12) with scaffold frames which are plugged onto one another and have first longitudinal posts (14) and first crossbars (16) to which or on which scaffold floors (18) are connected, in particular suspended, via connections (17), and having a second scaffold (20), in particular a scaffold stairway (20) with landings, with scaffold frames which are plugged onto one another and have second longitudinal posts (22) and second crossbars (24) to which or on which scaffold floors or stairway units (26) are connected, in particular suspended, wherein the first and second crossbars (16, 24) of the main scaffold (12) and of the second scaffold are present substantially at the same height level, and
- a coupling unit (30, 30.1, 30.2) which releaseably connects a first longitudinal post (14) of the main scaffold (12) and a second longitudinal post (22) of the second scaffold (20) via a first and second connection unit (32, 34),
and
- the coupling unit (30, 30.1, 30.2) has, in the region between the first and second connection units (32, 34), a bearing unit (36) to which the first and second connection units (32, 34) are connected at the end, **characterized in that**, in the connected state of the coupling unit (30, 30.1, 30.2), the upper edge of the bearing unit (36) is situated at the same height level as the first crossbar (16) of the main scaffold (12), and an additional scaffold floor (40) having at least two connections (42, 42.1) at the end is connected, in particular suspended, by one connection to or on the bearing unit (36) and by the other connection on or to the first crossbar (16) of the main scaffold (12).

2. Scaffold construction according to Claim 1,
- **characterized in that**
- the additional scaffold floor (40) is designed as a serial scaffold floor, in particular with a width of about 19 cm (centimetres), and is designed to extend over the entire zone length of two scaffold frames of the main scaffold (12) which are spaced apart in the longitudinal direction.

3. Scaffold construction according to Claim 1 or 2,
- **characterized in that**
- the bearing unit (36, 36.1, 36.2) has at least one, in particularly upwardly open, U-profile (48) or a vertically or horizontally extending hollow profile (36.1, 36.2) or other profile.

4. Scaffold construction according to one or more of the preceding claims,
- **characterized in that**
- the connection (42, 42.1) of the scaffold floor (40) is suspended in the profile or engages over the profile from above.

5. Scaffold construction according to one or more of the preceding claims,
- **characterized in that**
- the length of the bearing unit (30) corresponds substantially to the width of the connection (42, 42.1) of the additional scaffold floor (40).

6. Scaffold construction according to one or more of the preceding claims,
- **characterized in that**
- the scaffold frames of the main scaffold (12) and of the second scaffold (20) have a junction plate (44) with a corner cutout (46), the plate being arranged in the corner region between the longitudinal post and crossbar, and the first and second connection units (32, 34) of the coupling unit (30) are in each case connected to the first and second longitudinal posts (14, 22) in the region of the corner cutout (46).

7. Scaffold construction according to Claim 3,
- **characterized in that**
- the bearing unit (36) has two U-profile regions (48, 49) arranged above one another, wherein the first or second connection unit (32, 34) is connected, in particular welded, to the lower profile region.

8. Scaffold construction according to Claim 3,
- **characterized in that**
- the bearing unit (36.1, 36.2) is designed as a hollow profile, in particular a rectangular, square or round tube profile, or other profile, wherein
- the longitudinal axis of the hollow profile extends perpendicular or parallel to an imaginary connection axis (82) of the two connection units (32, 34).

9. Scaffold construction according to one or more of Claims 1 to 8,
- **characterized in that**
- the first and second connection units (32, 34) are in each case designed as a half coupling having a pivotable and releaseably clampable half-shell element (52).

10. Scaffold construction according to one or more of Claims 1 to 9,
- **characterized in that**
- the length of the bearing unit (36) corresponds substantially to the width of a connection (42) of an additional scaffold floor (40), lying in particular in the range between 5 cm and 15 cm (centimetres).

11. Scaffold construction according to one or more of Claims 1 to 10,
- **characterized by**
- an inner railing unit (50) which is connected to a string (58), having
- an arcuate unit with at least two parallel legs (54.1, 54.2) and
- at least two spaced-apart connection units (58.1, 58.2) for bottom connection to a string with in each case two bearing legs (60) which extend spaced apart in parallel and whose spacing is slightly greater than the thickness of the string (58), wherein
- the free end regions of the connection units (58.1, 58.2), when in the state connected to the string (58), project beyond the string (58) and can be clamped on the string (58) by means of a clamping construction (80), in particular a screw connection.

12. Scaffold construction according to Claim 11,
- **characterized in that**
- the clamping construction (80) or screw connection has a structural unit which is connected to one bearing leg (60) via an axis of rotation (72) and is pivotable with respect to the other bearing leg (60) and can be releaseably clamped.

13. Scaffold construction according to Claim 11 or 12,
- **characterized in that**
- the legs (54.1, 54.2) have a different length and there is arranged, at the end region opposite the end leg (56), a connecting profile (62) which connects both legs and whose inclination (74) to the legs corresponds substantially to the inclination (74) of a string to the horizontal.

14. Scaffold construction according to one or more of Claims 11 to 13,
- **characterized in that**
- the screw connection has a bolt (64) which is mounted rotatably at the end region of a bearing leg (60) and forms the axis of rotation (72), and a threaded rod (66) is connected to the bolt (64) at a right angle, which threaded rod can be inserted into an upwardly open slot (68) present on the opposite leg and can be clamped from outside by means of a nut (70).

15. Scaffold construction according to one or more of Claims 11 to 14,
- **characterized in that**
- the bearing legs (60) are designed as flanges of a U-profile.

## Revendications

1. Structure d'échafaudage (10) comprenant un échafaudage principal (12) comportant des cadres d'ossature emboîtés les uns sur les autres, munis de premiers montants longitudinaux (14) et de premières traverses (16) auxquels des planchers d'échafaudage (18) sont rattachés, notamment accrochés par l'intermédiaire d'éléments d'assemblage (17), et comprenant un second échafaudage (20), en particulier un escalier (20) à paliers présentant des cadres d'ossature emboîtés les uns sur les autres, pourvus de seconds montants longitudinaux (22) et de secondes traverses (24) auxquels des planchers d'échafaudage ou des modules d'escalier (26) sont rattachés, notamment accrochés, les premières et secondes traverses (16, 24) de l'échafaudage principal (12) et du second échafaudage se trouvant, pour l'essentiel, au même niveau en hauteur, et
- une unité d'accouplement (30, 30.1, 30.2) qui relie amoviblement un premier montant longitudinal (14) dudit échafaudage principal (12) et un second montant longitudinal (22) dudit second échafaudage (20), par l'intermédiaire de première et seconde unités d'assemblage (32, 34) respectives,
et
- ladite unité d'accouplement (30, 30.1, 30.2) étant dotée, dans la région située entre les première et seconde unités d'assemblage (32, 34), d'une unité de montage (36) à laquelle lesdites première et seconde unités d'assemblage (32, 34) sont rattachées frontalement,
**caractérisée par le fait que**,
lorsque l'unité d'accouplement (30, 30.1, 30.2) est à l'état rattaché, l'arête supérieure de l'unité de montage (36) se trouve au même niveau en hauteur que la première traverse (16) de l'échafaudage principal (12) ; et un plancher d'échafaudage (40) additionnel, muni frontalement d'au moins deux éléments d'assemblage (42, 42.1), est rattaché et notamment accroché à ladite unité de montage (36) par un élément d'assemblage, et à ladite première traverse (16) dudit échafaudage principal (12) par l'autre élément d'assemblage.

2. Structure d'échafaudage selon la revendication 1,
- **caractérisée par le fait que**
- le plancher d'échafaudage (40) additionnel est réalisé sous la forme d'un plancher d'échafaudage de série, présentant notamment une largeur d'environ 19 cm (centimètres) et s'étendant sur toute la longueur de la zone couverte par deux cadres d'ossature de l'échafaudage principal (12), qui sont espacés dans la direction longitudinale.

3. Structure d'échafaudage selon la revendication 1 ou 2,
- **caractérisée par le fait que**
- l'unité de montage (36, 36.1, 36.2) comporte au moins un profilé (48) en U notamment ouvert vers le haut, ou un profilé creux (36.1, 36.2) s'étendant verticalement ou horizontalement, voire un profilé d'un autre type.

4. Structure d'échafaudage selon l'une ou plusieurs des revendications précédentes,
- **caractérisée par le fait que**
- l'élément d'assemblage (42, 42.1) du plancher d'échafaudage (40) est accroché dans le profilé, ou vient emprisonner ledit profilé depuis le haut.

5. Structure d'échafaudage selon l'une ou plusieurs des revendications précédentes,
- **caractérisée par le fait que**
- la longueur de l'unité de montage (30) correspond, pour l'essentiel, à la largeur de l'élément d'assemblage (42, 42.1) du plancher d'échafaudage (40) additionnel.

6. Structure d'échafaudage selon l'une ou plusieurs des revendications précédentes,
- **caractérisée par le fait que**
- les cadres d'ossature de l'échafaudage principal (12) et du second échafaudage (20) sont pourvus d'un gousset (44) percé d'un évidement d'équerre (46) et disposé dans la zone d'angle entre un montant longitudinal et une traverse ; et la première ou seconde unité d'assemblage considérée (32, 34) de l'unité d'accouplement (30) est rattachée, respectivement, au premier ou second montant longitudinal (14, 22) dans la région dudit évidement d'équerre (46).

7. Structure d'échafaudage selon la revendication 3,
- **caractérisée par le fait que**
- l'unité de montage (36) compte deux régions (48, 49) profilées en U et agencées en superposition, la première ou seconde unité d'assemblage considérée (32, 34) étant respectivement rattachée, en particulier par soudage, à la région profilée inférieure.

8. Structure d'échafaudage selon la revendication 3,
- **caractérisée par le fait que**
- l'unité de montage (36.1, 36.2) est réalisée sous la forme d'un profilé creux, en particulier d'un profilé tubulaire rectangulaire, carré ou circulaire, voire d'un profilé d'un autre type, sachant que
- l'axe longitudinal dudit profilé creux s'étend perpendiculairement ou parallèlement à un axe virtuel de liaison (82) des deux unités d'assemblage (32, 34).

9. Structure d'échafaudage selon l'une ou plusieurs des revendications 1 à 8,
- **caractérisée par le fait que**
- les première et seconde unités d'assemblage (32, 34) sont respectivement réalisées sous la forme d'un demi-accouplement, doté d'un élément (52) en demi-coquille apte à pivoter et à être bloqué de manière libérable.

10. Structure d'échafaudage selon l'une ou plusieurs des revendications 1 à 9,
- **caractérisée par le fait que**
- la longueur de l'unité de montage (36) correspond, pour l'essentiel, à la largeur d'un élément d'assemblage (42) d'un plancher d'échafaudage (40) additionnel, notamment dans la plage comprise entre 5 cm et 15 cm (centimètres).

11. Structure d'échafaudage selon l'une ou plusieurs des revendications 1 à 10,
- **caractérisée par**
- un ensemble (50) garde-corps intérieur, rattaché à un limon (58) d'escalier et comprenant
- une unité formant étrier muni d'au moins deux branches parallèles (54.1, 54.2) et
- au moins deux jambages de montage (60) mutuellement espacés, s'étendant parallèlement à distance des unités d'assemblage dévolues au rattachement par-dessous à un limon d'escalier, et dont l'espacement est légèrement plus grand que l'épaisseur dudit limon (58) d'escalier, sachant
- qu'à l'état rattaché au limon (58) d'escalier, les régions extrêmes libres desdites unités d'assemblage font saillie au-delà dudit limon (58) et peuvent être bloquées sur ledit limon (58) au moyen d'une structure de serrage (80), en particulier d'une solidarisation par vissage.

12. Structure d'échafaudage selon la revendication 11,
- **caractérisée par le fait que**
- la structure de serrage (80) ou la solidarisation par vissage est pourvue, respectivement, d'un ensemble structurel unitaire qui est rattaché à un jambage de montage (60) par l'intermédiaire d'un axe de rotation (72), et peut pivoter et être bloqué amoviblement par rapport à l'autre jambage de montage (60).

13. Structure d'échafaudage selon la revendication 11 ou 12,
- **caractérisée par le fait que**
- les branches (54.1, 54.2) présentent une longueur différente ; et un profilé de solidarisation (62) qui relie les deux branches et dont l'inclinaison (74) vis-à-vis desdites branches correspond, pour l'essentiel, à l'inclinaison (74) d'un limon d'escalier par rapport à l'horizontale, est disposé dans la région extrême tournée à l'opposé de la branche d'extrémité (56).

14. Structure d'échafaudage selon l'une ou plusieurs des revendications 11 à 13,
- **caractérisée par le fait que**
- la solidarisation par vissage comporte un tenon (64) qui est monté à rotation dans la région extrême d'un jambage de montage (60) et matérialise l'axe de rotation (72) ; et une tige filetée (66), rattachée perpendiculairement audit tenon (64), peut être insérée dans une fente (68) ouverte vers le haut et située sur la branche opposée, et peut être bloquée depuis l'extérieur au moyen d'un écrou (70).

15. Structure d'échafaudage selon l'une ou plusieurs des revendications 11 à 14,
- **caractérisée par le fait que**
- les jambages de montage (60) sont réalisés sous la forme d'ailes d'un profilé en U.
